# EUROPÄISCHE PATENTSCHRIFT

(11) **EP 0 526 844 B1**
(45) Veröffentlichungstag und Bekanntmachung des Hinweises auf die Patenterteilung: **25.01.1995**
(21) Anmeldenummer: 92113053.0
(22) Anmeldetag: 31.07.1992
(51) Int. Cl.: B24B 55/06, B24B 55/10

(54) **Schleifgerät**
Grinding apparatus
Appareil pour meuler

(30) Priorität: 03.08.1991 DE 4125796
(43) Veröffentlichungstag der Anmeldung: 10.02.1993
(73) Patentinhaber: C. & E. FEIN GmbH & Co., D-70176 Stuttgart (DE)
(72) Erfinder:
(74) Vertreter: Witte, Alexander, Dr.-Ing.

(56) Entgegenhaltungen:
- EP-B- 0 244 465
- DE-A- 3 724 747
- DE-U- 6 933 862
- DE-U- 8 523 993

## Beschreibung

Die Erfindung betrifft ein Schleifgerät mit einer Schwenkwelle zum oszillierenden Antrieb eines Schleifwerkzeuges um eine gerätefeste Schwenkachse, wobei das Schleifwerkzeug eine Schleiffläche mit dreieckförmiger Grundform sowie mit Seitenflächen aufweist, durch die Eckbereiche begrenzt werden, wobei eine gerätefest fixierbare Absaughaube mit einem Absaugstutzen zur Ansaugung von Schleifstaub vorgesehen ist, die das Schleifwerkzeug von oben und zumindest teilweise seitlich umschließt, und wobei die Absaughaube eine Saugkammer aufweist, in die der Absaugstutzen seitlich einmündet.

Ein derartiges Schleifgerät ist aus der DE-A-37 24 747 bekannt. Hierbei sind in der Schleiffläche eine Mehrzahl von Absaugöffnungen vorgesehen, durch welche an der Schleiffläche entstehender Staub über eine aufgesetzte Absaughaube abgesaugt werden kann.

Mit einem solchen Schleifgerät ist ein weitgehend staubfreies Arbeiten möglich, was insbesondere bei gesundheitsschädlichen Materialien erforderlich ist.

Es hat sich jedoch gezeigt, daß derartige Schleifgeräte zur Feinstbearbeitung von Oberflächen nur bedingt geeignet sind, insbesondere wenn diese aus relativ weichem Material, wie z.B. Acrylglas, oder aus sehr hartem Material, wie z.B. Gestein, bestehen. Auch bei sehr sorgfältigem Arbeiten sind feinste Oberflächenkratzer beim Schleifen derartiger Materialien im Trockenschliff nicht zu vermeiden.

Durch die DE 85 23 993 U1 ist ferner eine Absaughaube für ein Schleifgerät bekannt geworden, die von oben auf das Schleifgerät aufsetzbar ist, wobei die Absaughaube das Schleifgerät vollständig und an den Rändern weit überstehend überdeckt.

Eine solche Absaughaube, die geometrisch in keiner Weise auf das Schleifgerät abgestimmt ist, besitzt nur eine sehr geringe Absaugwirkung, die in den meisten Anwendungsfällen nicht ausreicht. Ferner bedeutet die stark vergrößerte Baugröße der kombinierten Anordnung einen erheblichen Nachteil, da eine sonst mit dem Eckbereich des Schleifwerkzeuges mögliche Bearbeitung schwer zugänglicher Flächen, wie z.B. von Rändern, behindert wird.

Durch die DE-U-69 33 862 ist ferner ein Schwingschleifgerät bekannt geworden, bei dem eine Absaughaube vorgesehen ist, die das Schleifwerkzeug von oben und zumindest teilweise seitlich umschließt, und wobei die Absaughaube eine Saugkammer aufweist, in die der Absaugstutzen seitlich einmündet. Ferner ist die Schleiffläche als geschlossene, nicht von Öffnungen durchsetzte Fläche ausgebildet.

Der vorliegenden Erfindung liegt demgemäß die Aufgabe zugrunde, ein Schleifgerät zu schaffen, bei dem die Gefahr von Riefenbildung beim Schleifen vermindert ist und gleichzeitig eine gute Absaugwirkung gewährleistet ist.

Erfindungsgemäß wird diese Aufgabe dadurch gelöst, daß bei einem Schleifgerät der eingangs genannten Art die Schleiffläche als geschlossene, nicht von Öffnungen durchsetzte Fläche ausgebildet ist, daß die Absaughaube die Seitenflächen des Schleifwerkzeuges übergreift und daß sich der Querschnitt der Saugkammer - in Richtung der Schwenkachse gesehen - vom Absaugstutzen zum gegenüberliegenden Eckbereich hin verjüngt.

Erfindungsgemäß ist die Schleiffläche also als geschlossene Fläche ausgebildet. Dadurch, daß in der Schleiffläche keine Öffnungen vorgesehen sind, entfallen die Probleme, die sich bei herkömmlichen Schleifgeräten an den Rändern der Absaugöffnungen ergeben. Auf diese Weise werden Vorsprünge an den Rändern von Absaugöffnungen vermieden, die bei herkömmlichen Schleifgeräten durch eine stärkere mechanische Beanspruchung in der Umgebung von Absaugöffnungen entstehen können. Gleichzeitig wird ein Ausfransen der Schleiffläche in der Umgebung von Absaugöffnungen vermieden und eine gleichmäßige Oberflächenbearbeitung ermöglicht.

Ferner übergreift erfindungsgemäß die Absaughaube die Seitenflächen des Schleifwerkzeuges, und der Querschnitt der Saugkammer - in Richtung der Schwenkachse gesehen, verjüngt sich vom Absaugstutzen zum gegenüberliegenden Eckbereich hin.

Dadurch ergibt sich in Verbindung mit dem seitlich gegenüber dem Eckbereich der Schleiffläche in die Absaughaube einmündenden Absaugstutzen und mit der sich vom Absaugstutzen aus zum Eckbereich des Schleifwerkzeuges hin erstreckenden Saugkammer eine gute Absaugwirkung.

Auch im Eckbereich, der bei der Bearbeitung meist höheren Beanspruchungen ausgesetzt ist, reicht die Absaugwirkung aus, um ein riefenfreies Arbeiten zu ermöglichen.

Da die Absaughaube das Schleifwerk nur im geringen Abstand seitlich umschließt, ist die Bewegungsfreiheit bei der Bearbeitung von Rand- und Eckbereichen kaum eingeschränkt.

Ferner verjüngt sich erfindungsgemäß der Querschnitt der Saugkammer vom Absaugstutzen zur gegenüberliegenden Seite des Schleifwerkzeuges hin.

Bei gleichbleibendem Querschnitt würde der Unterdruck über die Länge des Saugkanals hin abnehmen, was zu einer erheblich verschlechterten Saugwirkung an dessen Ende führen würde. Durch die Querschnittsverengung wird trotz des verringerten Unterdruckes eine höhere Luftgeschwindigkeit und damit eine gute Saugwirkung erzielt, da die abgesaugte Luftmasse entsprechend der Querschnittsverengung reduziert ist.

Auf diese Weise ist über den gesamten Randbereich eine gleichmäßige Absaugung sichergestellt. Auch im Eckbereich, der bei der Bearbeitung meist stärker beansprucht wird und an dem sich daher meist ein höherer Staubanfall einstellt, ist eine gute Absaugwirkung gewährleistet.

In zusätzlicher Weiterbildung weist die Saugkammer eine herzförmige Form auf, wobei die Spitze der Herzform dem Eckbereich der Schleiffläche zugeordnet ist und der Absaugstutzen gegenüber der Spitze in die Saugkammer einmündet.

Es hat sich gezeigt, daß bei der Ausbildung einer dreieckförmigen Schleiffläche des Schleifwerkzeuges die herzförmige Form der Saugkammer eine besonders günstige Anpassung an die Strömungsverhältnisse ermöglicht. Dadurch werden Strömungsverluste vermieden und in Verbindung mit der Querschnittsverminderung in der Saugkammer vom Absaugstutzen zum gegenüberliegenden Eckbereich hin sowohl an dem entfernter gelegenen, dem Absaugstutzen gegenüberliegenden Eckbereich, als auch an den beiden seitlichen Eckbereichen, die näher am Absaugstutzen liegen, eine gleichmäßige Absaugwirkung erzielt.

In einer weiteren Ausgestaltung weist die Absaughaube einen zentralen Aufnahmestutzen zur Befestigung am Antriebsgehäuse auf, durch den die Schwenkwelle hindurchgeführt ist.

Bei dieser Ausführung wird eine einfache Befestigung der Absaughaube am Antriebsgehäuse gewährleistet.

In zusätzlicher Weiterbildung weist der Aufnahmestutzen einen Fortsatz auf, der in die Absaugkammer hineinragt und der gegen das Schleifwerkzeug abgedichtet ist.

Dies hat den Vorteil, daß eine Verminderung der Saugleistung durch Ansaugen von Fremdluft über den Aufnahmestutzen vermieden wird.

Bei einer weiteren Ausgestaltung der Erfindung weist der Absaugstutzen einen annähernd nierenförmigen Querschnitt mit einer unteren, dem Schleifwerkzeug zugewandten, leicht konvex nach außen gewölbten Seitenwand auf, der eine obere, leicht konkav nach außen gewölbte Seitenwand zugeordnet ist.

Diese Form des Absaugstutzens ermöglicht einen möglichst geringen Strömungswiderstand an der Stelle der Einmündung des Absaugstutzens in den herzförmigen Saugkanal, in dessen Mitte der Fortsatz des Aufnahmestutzens angeordnet ist.

In vorteilhafter Weiterbildung der Erfindung besteht die Absaughaube aus Kunststoff. Auf diese Weise ist eine einfache Herstellung im Spritzgußverfahren und ein geringes Gewicht gewährleistet.

Ein Ausführungsbeispiel der Erfindung ist in der Zeichnung dargestellt und wird in der nachfolgenden Beschreibung näher erläutert. Es zeigen:
- Fig. 1: einen Teilschnitt durch den unteren Bereich eines erfindungsgemäßen Schleifgerätes mit aufgesetzter Absaughaube;
- Fig. 2: eine perspektivische Ansicht der Absaughaube gemäß Fig. 1 von unten;
- Fig. 3: eine Unteransicht der Absaughaube gem. Fig. 2 und
- Fig. 4: eine Seitenansicht der Absaughaube gem. den Fig. 1 bis 3.

In Fig. 1 ist ein erfindungsgemäßes Schleifgerät insgesamt mit der Ziffer 10 bezeichnet. In einem Antriebsgehäuse 30 ist eine Schwenkwelle 24 zum oszillierenden Antrieb eines Schleifwerkzeuges 12 um eine gerätefeste Schwenkachse 14 angeordnet.

Der nicht dargestellte Antrieb entspricht in Aufbau und Funktionsweise völlig dem aus der EP 0 244 465 B1 bekannten Schleifgerät.

Am freien Ende der Schwenkwelle 24 ist das Schleifwerkzeug 12 befestigt, das eine dreieckförmige Schleiffläche 16 aufweist. Das Schleifwerkzeug 12 ist von einer Absaughaube umschlossen, die insgesamt mit der Ziffer 20 bezeichnet ist. Die Absaughaube 20 weist einen zentralen an der Außenseite leicht kegelig abgeschrägten Aufnahmestutzen 26 auf, der sich innerhalb der Absaughaube 20 mit einem zylindrischen Fortsatz 38 bis zum Schleifwerkzeug 12 hin fortsetzt. Der Aufnahmestutzen 26 ist auf das flanschförmig ausgebildete Ende des Antriebsgehäuses 30 aufgesetzt und kann zusätzlich beispielsweise mittels eines Klemmringes darauf befestigt sein.

In der Stirnfläche des Fortsatzes 38 ist ein Dichtring 39 eingelassen, der an der der Schleiffläche 16 abgewandten Rückseite 32 des Schleifwerkzeugs 12 dichtend anliegt.

Die Absaughaube 20 ist in ihrer äußeren Form der Dreiecksform des Schleifwerkzeuges 12 angepaßt. Die Absaughaube 20 weist drei zum Aufnahmestutzen 26 symmetrisch angeordnete, nach außen leicht konvex gewölbte Seitenflächen 27 auf, die das Schleifwerkzeug 12 an dessen Seitenflächen 34 von außen überdecken und mit ihren Stirnflächen 25 um einen geringen Abstand gegenüber der Schleiffläche 16 zurückversetzt sind, so daß ein geringer Spalt zwischen einer Bearbeitungsfläche 44, über die das Schleifwerkzeug 12 geführt wird, und den Stirnflächen 25 gebildet ist.

Auf diese Weise wird ein Kontakt der Stirnflächen 25 mit der Bearbeitungsfläche 44 vermieden, ohne daß die Absaugwirkung dadurch merklich beeinträchtigt wird.

Die drei Seitenflächen 27 der Absaughaube sind durch abgeflachte Ecken 29 miteinander verbunden. Der Abstand der Seitenflächen 27 der Absaughaube von den Seitenflächen 34 des Schleifwerkzeuges 12 ist so gewählt, daß das Schleifwerkzeug um einen kleinen Schwenkwinkel von bis zu etwa 7° oszillierend mit einer hohen Frequenz bis zu etwa 25.000 Schwingungen pro Minute um die Schwenkachse 14 verschwenkbar ist, ohne daß das Schleifwerkzeug 12 die Seitenflächen 27 der Absaughaube 20 berührt.

Wie aus den Fig. 2 und 3 erkennbar, sind die Seitenflächen 27 und die Ecken 29 der Haube 20 durch eine Haubendecke 31 begrenzt, die sich etwa parallel zur Rückseite 32 des Schleifwerkzeuges 12 erstreckt, jedoch zum zentralen Fortsatz 38 hin leicht gewölbt ist. Der Abstand zwischen der Haubendecke 31 und der Rückseite 32 des Schleifwerkzeuges 12 beträgt nur wenige Millimeter.

In die Haubendecke 31 ist eine Saugkammer 28 eingelassen, die sich von einem seitlich zwischen zwei Ecken 29 der Absaughaube 20 einmündenden Absaugstutzen 22 bis hin zur gegenüberliegenden Ecke 29 erstreckt. Die Saugkammer 28 weist in der Unteransicht gem. Fig. 3 eine Herzform auf, wobei die Spitze 36 der Herzform unmittelbar an der Ecke 29 der Absaughaube ausläuft. Die Saugkammer 28 umschließt den zentralen Fortsatz 38 beidseitig symmetrisch und geht mit ihrem in der Spitze 36 gegenüberliegenden breiten Ende direkt über eine Öffnung 23 in den Absaugstutzen 22 über.

Der Querschnitt der Saugkammer 28 ist von der Öffnung 23 bis hin zu ihrer gegenüberliegenden Spitze 36 verjüngt. Dies ist dadurch erreicht, daß der Abstand h zwischen der Haubendecke 31 und der Oberseite der Saugkammer 28 kontinuierlich von der Seite des Absaugstutzens 22 bis zur Spitze 36 hin abnimmt. An ihrer Spitze 36 läuft die Saugkammer 28 an der Haubendecke 31 aus.

Der Querschnitt des Absaugstutzens 22 ist aus Fig. 4 ersichtlich. Der Absaugstutzen 22 ist im Querschnitt annähernd nierenförmig mit einer unteren, dem Schleifwerkzeug 12 zugewandten, leicht konvex nach außen gewölbten Seitenwand 40 ausgebildet, der eine obere, leicht konkav nach außen gewölbte Seitenwand 42 zugeordnet ist. Die beiden annähernd parallelen Seitenwände 40, 42 gehen im Randbereich über gewölbte Abschnitte 43 ineinander über.

In den Absaugstutzen 22 ist gem. Fig. 1 ein Steckteil 21 einsteckbar, dessen Querschnitt auf den Absaugstutzen 22 abgestimmt ist, so daß sich eine weitgehend luftdichte Verbindung ergibt. Das Steckteil ist in nicht dargestellter Weise parallel zum Antriebsgehäuse 30 geführt, kann zusätzlich wie bei dem Schleifgerät gem. der eingangs erwähnten DE 37 24 747 A 1 am Antriebsgehäuse 30 über einen Bügel oder mit einem Klettenband gehalten sein und ist über einen Saugschlauch mit einem Absauggerät verbunden.

## Patentansprüche

1. Schleifgerät mit einer Schwenkwelle (24) zum oszillierenden Antrieb eines Schleifwerkzeuges (12) um eine gerätefeste Schwenkachse (14), wobei das Schleifwerkzeug (12) eine Schleiffläche (16) mit dreieckförmiger Grundform sowie mit Seitenflächen (34) aufweist, durch die Eckbereiche (18) begrenzt werden, wobei eine gerätefest fixierbare Absaughaube (20) mit einem Absaugstutzen (22) zur Absaugung von Schleifstaub vorgesehen ist, die das Schleifwerkzeug (12) von oben und zumindest teilweise seitlich umschließt, und wobei die Absaughaube (20) eine Saugkammer (28) aufweist, in die der Absaugstutzen (22) seitlich einmündet, dadurch gekennzeichnet, daß die Schleiffläche (16) als geschlossene, nicht von Öffnungen durchsetzte Fläche ausgebildet ist, daß die Absaughaube (20) die Seitenflächen (34) des Schleifwerkzeuges (12) übergreift und daß sich der Querschnitt der Saugkammer (28) - in Richtung der Schwenkachse (14) gesehen - vom Absaugstutzen (22) zum gegenüberliegenden Eckbereich (18) hin verjüngt.

2. Schleifgerät nach Anspruch 1, dadurch gekennzeichnet, daß die Saugkammer (28) herzförmig ausgebildet ist, wobei die Spitze (36) der Herzform einem Eckbereich (18) der Schleiffläche (16) zugeordnet ist, und wobei der Absaugstutzen (22) gegenüber der Spitze (36) in die Saugkammer (28) einmündet.

3. Schleifgerät nach einem der vorhergehenden Ansprüche, dadurch gekennzeichnet, daß die Absaughaube (20) einen zentralen Aufnahmestutzen (26) zur Befestigung am Antriebsgehäuse (30) aufweist, durch den die Schwenkwelle (24) hindurchgeführt ist.

4. Schleifgerät nach Anspruch 3, dadurch gekennzeichnet, daß der Aufnahmestutzen (26) einen Fortsatz (38) aufweist, der in die Saugkammer (28) hineinragt und der gegen das Schleifwerkzeug (12) abgedichtet ist.

5. Schleifgerät nach einem der vorhergehenden Ansprüche, dadurch gekennzeichnet, daß der Absaugstutzen (26) einen annähernd nierenförmigen Querschnitt mit einer unteren, dem Schleifwerkzeug (12) zugewandten, leicht konvex nach außen gewölbten Seitenwand (40) aufweist, der eine obere, leicht konkav nach außen gewölbte Seitenwand (42) zugeordnet ist.

6. Schleifgerät nach einem der vorhergehenden Ansprüche, dadurch gekennzeichnet, daß die Absaughaube (20) aus Kunststoff besteht.

## Claims

1. Grinding apparatus, having a swivel shaft (24) for the oscillatory drive of a grinding tool (12) about an apparatus-fixed swivelling axis (14), the grinding tool (12) comprising a grinding face (16) which is basically triangular in shape and has side faces (34) delimiting corner regions (18), an extraction hood (20) which is fixable to the apparatus and has a suction connection piece (22) for extracting grinding dust being provided which encloses the grinding tool (12) from above and at least to some extent laterally, and the extraction hood (20) having a suction chamber (28) into which the suction connection piece (22) opens laterally, characterized in that the grinding face (16) takes the form of a closed, non-perforated surface, that the extraction hood (20) overlaps the side faces (34) of the grinding tool (12) and that the cross-section of the suction chamber (28) - viewed in the direction of the swivelling axis (14) - tapers from the suction connection piece (22) towards the opposite corner region (18).

2. Grinding apparatus according to claim 1, characterized in that the suction chamber (28) is heart-shaped, the point (36) of the heart shape being associated with a corner region (18) of the grinding face (16), and the suction connection piece (22) opening opposite the point (36) into the suction chamber (28).

3. Grinding apparatus according to one of the preceding claims, characterized in that the extraction hood (20) has a central location socket (26) for fastening to the drive housing (30), the swivel shaft (24) being led through said location socket.

4. Grinding apparatus according to claim 3, characterized in that the location socket (26) has an extension (38), which projects into the suction chamber (28) and is sealed off from the grinding tool (12).

5. Grinding apparatus according to one of the preceding claims, characterized in that the suction connection piece (26) has an approximately kidney-shaped cross-section with a bottom side wall (40), which faces the grinding tool (12), is curved outwards in a slightly convex manner and with which is associated a top side wall (42) which is curved outwards in a slightly concave manner.

6. Grinding apparatus according to one of the preceding claims, characterized in that the extraction hood (20) is made of plastic.

## Revendications

1. Meuleuse avec un arbre pivotant (24), destiné à assurer un entraînement oscillant d'un outil de meulage (12) autour d'un axe de pivotement (14) fixe par rapport à l'appareil, l'outil de meulage (12) présentant une face de meulage (16) à forme de base triangulaire et avec des faces latérales (34), au moyen desquelles sont délimitées des zones d'angle (18), un capot d'aspiration (20) pouvant être bloqué, en position fixe par rapport à l'appareil, étant prévu avec une tubulure d'aspiration (22) destinée à l'évacuation par aspiration de la poussière de meulage et le capot d'aspiration entourant l'outil de meulage (12) par le haut et au moins partiellement latéralement, et le capot d'aspiration (20) présentant une chambre d'aspiration (28) dans laquelle la tubulure d'aspiration (22) débouche latéralement, caractérisée en ce que la surface de meulage (16) est réalisée sous forme de surface fermée, non traversée par des ouvertures, en ce que le capot d'aspiration (20) entoure les surfaces latérales (34) de l'outil de meulage (12) et en ce que - en observant dans la direction de l'axe de pivotement (14) - la section transversale de la chambre d'aspiration (28) va en s'effilant, en allant de la tubulure d'aspiration (22) à la zone d'angle (18) opposée.

2. Meuleuse selon la revendication 1, caractérisée en ce que la chambre d'aspiration (28) est en forme de coeur, la pointe (36) de la forme en coeur étant associée à une zone d'angle (18) de la face de meulage (16) et la tubulure d'aspiration (22) débouchant dans la chambre d'aspiration (28) à l'opposé de la pointe (36).

3. Meuleuse selon l'une des revendications précédentes, caractérisée en ce que le capot d'aspiration (20) présente une tubulure de montage (26) centrale, pour assurer la fixation sur le carter d'entraînement (30), tubulure à travers laquelle est guidé l'arbre pivotant (24).

4. Meuleuse selon la revendication 3, caractérisée en ce que la tubulure de montage (26) présente un prolongement (38) pénétrant dans la chambre d'aspiration (28) et isolé de façon étanche vis-à-vis de l'outil de meulage (12).

5. Meuleuse selon l'une des revendications précédentes, caractérisée en ce que la tubulure d'aspiration (22) présente une section transversale sensiblement en haricot, avec une paroi latérale (40) inférieure bombée de façon légèrement convexe vers l'extérieur, tournée vers l'outil de meulage (12), à laquelle est associée une paroi latérale supérieure (42), bombée de façon légèrement concave vers l'extérieur.

6. Meuleuse selon l'une des revendications précédentes, caractérisée en ce que le capot d'aspiration (20) est en matière plastique.
